# EUROPÄISCHE PATENTANMELDUNG

(11) **EP 1 097 733 A2**
(43) Veröffentlichungstag der Anmeldung: **09.05.2001**
(21) Anmeldenummer: 00123754.4
(22) Anmeldetag: 31.10.2000
(51) Int. Cl.: A63C 17/00

(54) **Rollbrett**

(30) Priorität: 04.11.1999 DE 19953176
(71) Anmelder: Zwinger, Christian, 6850 Dornbird (AT); Natterer, Leonard, 6682 Vils (Tirol) (AT)
(72) Erfinder: Zwinger, Christian, 6850 Dornbird (AT); Natterer, Leonard, 6682 Vils (Tirol) (AT)
(74) Vertreter: Popp, Eugen, Dr.

(57) **Zusammenfassung**

Rollbrett (1) mit einer vorderen und hinteren in einem Fahrgestell angeordneten, zueinander sowie zu einer Trittplatte (11) parallelen Radachse, auf denen jeweils mindestens ein Rad (3; 5) gelagert ist, wobei das Fahrgestell eine vordere Radaufhängung umfaßt, welche in Fahrtrichtung vor der vorderen Radachse angeordnet ist derart, daß ein Vorderrad (3) oder Vorderradpaar in Nachlaufführung lenkbar gelagert ist, wobei die vordere Radaufhängung eine gegenüber der vertikalen nach vorn geneigte, senkrecht zur Vorderachse verlaufende und annähernd in deren Höhe gehalterte Lenkachse (A4) aufweist.

## Beschreibung

Die Erfindung betrifft ein Rollbrett nach dem Oberbegriff des Anspruchs 1 bzw. 2.

Ähnliche Rollbretter, die üblicherweise als Skateboards bezeichnet werden, haben ein als gemeinsame Standfläche für beide Füße eines Benutzers dienendes Fußbrett bzw. eine Trittplatte, an deren Unterseite Laufrollen gelagert sind, deren Achsen im wesentlichen parallel zur Ebene der Trittplatte sowie senkrecht zu deren Längserstreckung verlaufen. Üblicherweise sind vier Laufrollen an zwei in Grundstellung parallel zueinander angeordneten Achsen drehbar gelagert, wobei mindestens eine der Achsen sich gegenüber der anderen unter Kraftaufwendung durch den Benutzer in einer Ebene parallel zur Trittplattenebene durch Gewichtsverlagerung verschwenken läßt.

Aus der US 4,795,181 ist ein in seiner Grundkonstruktion modifiziertes Skateboard bekannt, das neben den beiden an den Enden des Fußbrettes angeordneten Laufrollenpaaren ein im wesentlichen zentrales, wesentlich größeres Rad aufweist und dessen Trittbrett nahe diesem zentralen Rad abgewinkelt ist. Dieses Skateboard stellt in jeder Fahrsituation ein Dreirad dar, wobei es von der longitudinalen Gewichtsverlagerung durch den Benutzer abhängt, welches der an den Enden des Fußbrettes angeordneten Rollenpaare gemeinsam mit dem zentralen Rad Bodenkontakt hat.

Aus der WO 95/27541 ist ein Skateboard bekannt, welches eine große, in einer horizontalen Drehachse gelagerte zentrale Kugel, im vorderen Bereich ein auf einer ebenfalls horizontalen, festen Drehachse gelagertes Paar wesentlich kleinerer Kugeln und am hinteren Ende eine einzelne, in einer verschwenkbaren Drehachse gelagerte Kugel aufweist. Die Kugelaufhängungen und Kugeln sind so bemessen, daß in horizontaler Lage des Fußbrettes nur die zentrale Kugel Bodenkontakt hat und durch Gewichtsverlagerung des Benutzers entweder das Vorderrad, das feste Kugelpaar oder die hintere, lenkbare einzelne Kugel in Bodenkontakt gebracht werden. Mit dieser Konstruktion soll die Manövrierfähigkeit gegenüber einem herkömmlichen Skateboard verbessert und der Reibungswiderstand beim Fahren verringert werden.

Aus der US 5,419,570 sowie der US 5,601,299 sind verschiedene Ausführungen von sog. "Inline-Skateboards" bekannt, bei denen mehrerer Laufrollen in einer Spur hintereinander angeordnet sind. Während das Inline-Skateboard nach der US 5,601,299 mit Stöcken in Art von Skistöcken gefahren wird, hat das Skateboard nach der US 5,419,570 am vorderen Ende eine hochgezogene Lenkstange, die ein Balancieren ermöglicht. Bei dem erstgenannten, mit Stöcken manövrierten Skateboard ist in einer speziellen Ausführung anstelle des vordersten Rades eine in einem sphärischen Kugellager achsenlos geführte Kugel vorgesehen. Diese Ausführung dient als Trainingsgerät zur Erhöhung der Fahrsicherheit auf anspruchsvollen Strecken und Geländeprofilen.

Aus der EP 0 500 991 B1 ist ein Rollbrett zum Straßen-"Skifahren" gemäß dem Oberbegriff von Anspruch 1 bzw. 2 bekannt. Dieses Rollbrett weist, in Neutralstellung in einer Spur hintereinander angeordnet, ein lenkbares Vorderrad und ein spurfestes Hinterrad auf, die in der Symmetrieebene eines seitlich weit ausladenden sowie über die Vorder- und Hinterachse weit vorstehenden Fußbrettes liegen. Auch dieses Rollbrett wird mit Skistöcken manövriert.

Der Erfindung liegt die Aufgabe zugrunde, ein hinsichtlich der Manövrierfähigkeit sowie der erzielbaren Fahrgeschwindigkeit und der Realisierung verschiedenartiger sportlicher Anforderungen an den Benutzer verbessertes Rollbrett der gattungsgemäßen Art anzugeben.

Diese Aufgabe wird gelöst durch ein Rollbrett mit den Merkmalen des Anspruchs 1 bzw. 2.

Die Erfindung schließt zum einen den wesentlichen Aspekt ein, eine lenkbare vordere Radachse an einer gegenüber der Vertikalen nach vorn geneigten und annähernd in Höhe der Vorderachse am Fahrgestell gehalterten Lenkachse vorzusehen.

Gemäß einem weiteren wesentlichen Aspekt schließt die Erfindung den grundsätzlichen Gedanken ein, eine im wesentlichen zwischen der vorderen und hinteren Radachse angeordnete Trittplatte vorzusehen, die mindestens abschnittsweise tiefer liegt als der höchste Punkt des Radumfanges. Gemäß diesem Aspekt sind also - im Vergleich zu herkömmlichen Skateboards - relativ groß dimensionierte Räder in Verbindung mit einer vergleichsweise tief positionierten Trittplatte vorgesehen.

Gemäß einer ersten bevorzugten Ausführung weist die vordere bzw. hintere Radaufhängung eine Radgabel auf, die die Lenkachse im Bereich der Vorderradführung bzw. die hintere Radachse beidseitig umgreift und im Fahrgestell des Rollbrettes haltert. In einer besonders zweckmäßigen Ausführung sind hier beide Radgabeln durch zwei zwischen der Lenkachse und der hinteren Radachse verlaufende und in einem Zwischenbereich miteinander starr verbundene Rahmenrohre gebildet. Die starre Verbindung erfolgt insbesondere durch die Trittplatte selbst oder einen Träger für eine solche, die bzw. der mit den beiden Rahmenrohren beispielsweise verschweißt oder verschraubt ist. Je nach konkreter Positionierung der Trittplatte kann in der Nähe einer der beiden Radachsen noch eine zusätzliche Verbindung zwischen den beiden Rahmenrohren vorgesehen sein. Diese können zudem nach vorn über die Längsachse oder (insbesondere) nach hinten über die hintere Radachse hinausreichen und in diesem überstehenden Bereich einen Abschnitt einer durchgehenden Trittplatte oder eine separate vordere oder hintere Trittplatte halten.

In einer zweckmäßigen Ausführung tragen die vordere und hintere Radachse jeweils ein einzelnes Vorder- bzw. Hinterrad, wobei diese in Neutralstellung in einer Spur laufen.

In einer hierzu alternativen Ausführung tragen die vordere und hintere Radachse jeweils ein Vorder- bzw. Hinterradpaar, wobei der Radabstand im Hinterradpaar wesentlich größer als im Vorderradpaar ist.

Es ist auch eine Kombination aus diesen beiden Ausführungen insofern möglich, als ein einzelnes, lenkbares Vorderrad mit einem Hinterradpaar in Art eines Dreirad-Fahrgestells kombiniert ist.

In einer zur oben erwähnten Gabelführung alternativen oder auch bezüglich einer der beiden Radachsen mit dieser kombinierbaren Ausführung des Fahrgestells weist die vordere und/oder die hintere Radaufhängung eine einseitige Radachsenhalterung auf. In der speziellen Ausführung, in der beide Radaufhängungen einseitig ausgebildet sind, sind die Anlenkpunkte im Bereich der vorderen und hinteren Radachse auf verschiedenen Seiten des Vorder- bzw. Hinterrades oder Vorderrad- bzw. Hinterradpaares angeordnet. Tragendes Element des Fahrgestells ist hierbei in einer zweckmäßigen Ausführung ein einzelnes Rahmenrohr, welches schräg oder S-förmig gebogen zur Spur des Rollbretts verläuft.

Auch bei dieser Ausführung des Fahrgestells sind auf der Vorder- oder Hinterachse jeweils entweder ein einzelnes Rad oder ein Radpaar vorgesehen.

In einer einen Snowboard-ähnlichen Fahrstil herausfordernden und begünstigenden Ausführung des Rollbretts weist die zwischen der vorderen und der hinteren Radachse angeordnete Trittplatte eine Fußhalterung bzw. -bindung auf, die um eine senkrecht auf der Ebene der Trittplatte stehende Achse drehbar ist und deren Zentrum insbesondere auf der Spur des Rollbretts liegt. Bei Benutzung des Rollbretts wird der eine Fuß des Benutzers in dieser Bindung fixiert, während der andere frei beweglich bleibt und insbesondere auf eine im Bereich der hinteren Radachse liegende Verlängerung der Trittplatte oder zusätzliche Trittplatte aufgesetzt sein kann.

Die zwischen der vorderen und hinteren Radachse liegende Trittplatte bzw. der entsprechende Trittplattenabschnitt und/oder der oberhalb der hinteren Radachse gelegene Trittplattenabschnitt bzw. eine dort vorgesehene separate Trittplatte können entweder im wesentlichen horizontal oder leicht nach vorn geneigt ausgeführt sein.

Bei Vorsehen einer aus dem Bereich der Lenkachse (also vor der vorderen Radachse) bis in den Bereich der hinteren Radachse durchgehenden Trittplatte kann diese einen unmittelbar hinter der vordere Radachse liegenden Abschnitt aufweisen, der relativ stark nach hinten geneigt ist und eine Abstützung für den vorderen Fuß des Benutzers bildet.

An der Lenkachse ist insbesondere in der Einzelrad-Ausführung bevorzugt ein Rückstellelement vorgesehen, welches das Vorderrad tendenziell in Neutralstellung zurückführt. In einer einfachen Ausführung handelt es sich hierbei um ein zwischen Radführung und Rad fixiertes Torsionsfederelement. Bei der Ausführung mit einem vorderen Radpaar ist dieses Führungselement ggf. verzichtbar, da ein Radpaar ohnehin beim Fahren in die Neutralstellung zurückdrängt.

Im Hinblick auf den explosionsartig gewachsenen Markt für Trittroller bzw. Rollbretter mit Lenkstab (Kickboards) ist eine entsprechende Ausführung des erfindungsgemäßen Rollbrettes besonders interessant, bei der in der Nähe der vorderen Radführung (hinter dieser) ein Lenker bzw. Lenkstab angeordnet ist. Dieser steht in der Mittenebene des Trittbrettes bzw. der Trittplatte im wesentlichen senkrecht von dieser auf.

Bei einer nach vorn geneigten Ausführung der Trittplatte ist er also bevorzugt ebenfalls etwas nach vorn geneigt. Er kann aber auch eine andere Ausrichtung haben oder, speziell in der Ausführung als Trittroller-Lenker, in seinem aufstehenden Teil abgewinkelt sein. Die Lagerung bzw. Anlenkung des Lenkers oder Lenkstabes ist bevorzugt etwas oberhalb der Trittplatte angeordnet.

Vorteile und Zweckmäßigkeiten der Erfindung ergeben sich im übrigen aus den Unteransprüchen sowie der nachfolgenden Beschreibung bevorzugter Ausführungsbeispiele anhand der Figuren.

Von diesen zeigen:
Fig. 1 eine perspektivische Darstellung einer ersten Ausführungsform der Erfindung, partiell als Explosionsdarstellung,
Fig. 2 eine Draufsicht zur Ausführungsform nach Fig. 1 (ohne aufgesetzte Bindung),
Fig. 3 eine Seitenansicht der - geringfügig modifizierten - Ausführungsform nach Fig. 1 und 2 (ohne aufgesetzte Bindung),
Fig. 4a und 4b eine Querschnittsdarstellung bzw. Seitenansicht des Vorderrades bzw. der vorderen Radführung bei der Ausführungsform nach Fig. 1 bis 3,
Fig. 5a und 5b eine Querschnittsdarstellung bzw. Seitenansicht des Hinterrades der Ausführungsform nach Fig. 1 bis 4b,
Fig. 6 eine skizzenartige Darstellung eines Fahrzustandes beim Gebrauch der Ausführungsform nach den Figuren 1 bis 5b,
Fig. 7 eine (teilweise geschnittene) Seitenansicht einer zweiten Ausführungsform der Erfindung,
Fig. 8 eine Draufsicht der Ausführungsform nach Fig. 7,
Fig. 9a und 9b eine (teilweise geschnittene) Draufsicht bzw. (teilweise geschnittene) Seitenansicht der vorderen Radführung bei der Ausführung nach Fig. 7 und 8,
Fig. 10a und 10b eine Querschnittsdarstellung bzw. eine Seitenansicht der hinteren Radführung bei der Ausführungsform nach Fig. 7 bis 9b,
Fig. 11 eine perspektivische Detaildarstellung zur Erläuterung der vorderen Radführung bei der Ausführungsform nach Fig. 7 bis 10b,
Fig. 12 eine perspektivische schematische Darstellung einer dritten Ausführungsform der Erfindung,
Fig. 13 eine Untersicht der dritten Ausführungsform,
Fig. 14 eine Seitenansicht der dritten Ausführungsform (jeweils geringfügig modifiziert) sowie
Fig. 15A bis 15C eine perspektivische Darstellung sowie eine Draufsicht und eine Seitenansicht eines als Kickboard ausgebildeten Rollbrettes gemäß einer vierten Ausführungsform der Erfindung.

Fig. 1 bis 3 zeigt ein Rollbrett 1 in Inline-Ausführung mit einem lenkbaren Vorderrad 3 und einem starren Hinterrad 5, die in einem Doppelrohrrahmen 7 aus einem ersten Rahmenrohr 7a und einem zweiten Rahmenrohr 7b geführt sind. Die Rahmenrohre 7a, 7b sind (in Fahrtrichtung gesehen) vor der geometrischen Vorderachse A1 mit einem Lenkkopf 9 verschweißt und somit hier auch miteinander starr verbunden, und weiterhin sind sie über eine etwa in der Mitte zwischen der Vorderachse A1 und einer Hinterachse A2 angeordnete erste Trittplatte 11 sowie über eine das gesamte Hinterrad 5 sowie im Bereich ihrer größten Erstreckung auch beide Rahmenrohre 7a, 7b überdeckende zweite Trittplatte 13 miteinander verbunden. Die Verbindung erfolgt gem. Fig. 1 durch Verschrauben der Rahmenrohre 7a, 7b mit den Trittplatten 11, 13 über in der Figur zu erkennende, aber nicht gesondert bezeichnete Bohrungen in den Rahmenrohren, bei der Ausführung nach Fig. 2 und 3 - wo keine Bohrungen gezeigt sind - aber z. B. durch Verschweißen oder Verkleben der Teile. Die zweite Trittplatte 13 ist im übrigen über angeformte geeignete Stützen auf die hinteren Enden der Rahmenrohre 7a, 7b aufgesteckt.

In Fig. 1 und 2 ist gut zu erkennen, daß die Rahmenrohre 7a, 7b im Bereich des Vorderrades 3 nach außen gekröpft sind, um einen ausreichenden Lenkeinschlag des Vorderrades zu ermöglichen. Die erste Trittplatte 11 hat eine im wesentlichen rechteckige Grundform mit einem kreisförmigen Plateaubereich 11a, auf den mittels Bolzen 15 eine Bindung bzw. Fußhalterung 17 aufgeschraubt ist, welche um die senkrechte Mittenachse A3 des Plateaubereiches 11a drehbar ist. Die zweite Trittplatte 13 ist - sich bereichsweise an das Hinterrad 5 anpassend - konvex gekrümmt und weist eine langgestreckte zentrale Ausnehmung 13a auf. Die Rahmenrohre 7a und 7b sowie der Plateaubereich 11a und damit auch die Bodenfläche 17a der Bindung 17 liegen bei der hier gezeigten Ausführung in Gebrauchslage des Rollbrettes horizontal.

In Fig. 4a bis 5b sind Vorder- und Hinterrad bzw. die vordere Radführung des Rollbrettes 1 anhand von Schnittdarstellungen und Seitenansichten genauer dargestellt. Das Vorderrad 5 weist, wie in Fig. 4a und 4b zu erkennen ist, einen jeweils in Mittenebene geteilten inneren Radkranz 3a und äußeren Radkranz 3b auf, die über ein Kugellager 3c leicht drehbar miteinander verbunden sind. Der äußere Radkranz 3b weist eine Gummi- bzw. Kunststoff-Lauffläche 3d auf. Der innere Radkranz 3a ist, wie in Fig. 4b am besten zu erkennen ist, in Anpassung an die Form und Lage des Lenkkopfes 5 ausgebildet derart, daß das Rad 3 über eine (nicht dargestellte) den Lenkkopf 9 in Längsrichtung durchsetzende und beidseits des Lenkkopfes in den inneren Radkranz 3a eingreifende Befestigungsachse bzw. über entsprechende Zapfenabschnitte am Lenkkopf befestigt ist. Als Rückstellelement zur Rückführung des ausgelenkten Rades 3 in Neutralstellung ist ein zwischen dem inneren Radkranz 3a und der oberen Stirnfläche des Lenkkopfes 9 fixiertes Torsionsfederelement 9a vorgesehen.

Das gemäß Fig. 1 über eine Steckachse 19 längs der geometrischen Hinterachse A2 in den Rahmenrohren 7a, 7b gehaltene Hinterrad 5 ist - wie in Fig. 5a und 5b zu erkennen ist - als in einer Mittenebene geteiltes Vollkunststoffrad ausgeführt. Zur drehbaren Lagerung um die Achse 19 ist ein Kugellager 5a vorgesehen, und der Außenumfang ist von einer elastischen Lauffläche 5b bedeckt.

In Fig. 6 ist skizzenhaft eine Fahrposition eines Benutzers M auf dem Rollbrett 1 skizziert, in der dieser durch entsprechende Gewichtsverlagerung eine Seitenneigung des Rollbrettes 1 und damit zugleich einen Lenkeinschlag des Vorderrades 3 nach rechts bewirkt. Es ist zu erkennen, daß der rechte Fuß des Benutzers M in der Bindung 17 fixiert ist, während der linke Fuß über dem Hinterrad 5 frei auf die zweite Trittplatte 13 aufgesetzt ist.

Ein Rollbrett in der vorstehend beschriebenen Ausführung kann ohne Fußantrieb allein durch Gewichtsverlagerung vorgetrieben werden, und das Vorsehen eines durch Gewichtsverlagerung lenkbaren Vorderrades in Nachlaufführung sichert eine hohe Manövrierfähigkeit in Verbindung mit hoher Fahrstabilität, was - unterstützt durch das Rückstellelement für das gelenkte Vorderrad - ein "flatterfreies" Fahren ermöglicht. Die im Vergleich zu üblichen Skateboard-Laufrollen einen wesentlich größeren Durchmesser aufweisenden Räder ermöglichen zudem ein relativ schnelles und auch bei unebenem Untergrund sicheres Fahren.

In den Fig. 7 bis 11 sind Gesamtansichten sowie Ausschnittsdarstellungen eines Rollbrettes 21 in Inline-Konstruktion gemäß einer zweiten Ausführungsform der Erfindung dargestellt. Ein lenkbares Vorderrad 23 und ein Hinterrad 25 sind hier in einem Fahrwerk aufgehängt und geführt, dessen Kernstück ein einzelnes Rahmenrohr 27 ist. Das Rahmenrohr 27 verläuft, wie in Fig. 8 deutlich wird, schräg zu einer durch das Vorderrad 23 (in Neutralstellung) und das Hinterrad 25 bestimmten Spur S' des Rollbretts 21 und ist an den Enden jeweils zur Spur S' hin gebogen.

Das vordere Ende des Rahmenrohres 27 nimmt einen Lenkkopf 29 auf, dem auch bei dieser Ausführung ein Torsionsfederelement 29a zur Unterstützung der Rückstellung des Vorderrades 23 in Neutralstellung zugeordnet ist. Der Lenkkopf 29 ist hier als insgesamt annähernd U-förmiges Teil ausgeführt, das im vorderen Bereich von der Lenkachse A4' durchsetzt wird und dort auf eine weiter unten genauer beschriebene Weise am Fahrgestell gehalten ist und das im hinteren Bereich von der geometrischen Vorderachse A1' durchsetzt wird und dort eine Vorderachse 30 des Vorderrades 23 aufnimmt. Im Mittenbereich zwischen dem Vorderrad 23 und dem Hinterrad 25 ist auch bei dieser Ausführung eine erste Trittplatte 31 vorgesehen, die einen ebenen Plateaubereich 31a zur Befestigung einer (hier nicht gezeigten) drehbaren Bindung ähnlich der in Fig. 1 gezeigten Bindung aufweist. Am hinteren Ende des Rahmenrohres 27 ist über eine starre Hinterachse 32 das Hinterrad 25 geführt. Oberhalb des Hinterrades 25 ist eine zweite Trittplatte 33 vorgesehen.

Wie in Fig. 7 zu erkennen ist, verläuft bei dieser Ausführung der Rahmen, d. h. das Rahmenrohr 27, nicht horizontal, sondern steigt zum Hinterrad hin an. Am Vorderende des Rahmenrohres 27 liegt dessen Mittenachse unterhalb der geometrischen Vorderachse A1', während ihre Verlängerung am hinteren Ende oberhalb der geometrischen Hinterachse A2' liegt. In diesem Bereich ist das Rahmenrohr 27 zur Aufnahme der Hinterachse 32 wieder nach unten gebogen. Sowohl der Plateaubereich 31a der ersten Trittplatte 31 - und damit auch dessen Mittenachse A3' - als auch die Oberfläche der zweiten Trittplatte 33 sind somit etwas geneigt.

In Fig. 9a und 9b sowie Fig. 11 sind das Vorderrad und die dortige Radaufhängung und in Fig. 10a und 10b das Hinterrad genauer dargestellt. Sowohl das Vorderrad 23 als auch das Hinterrad 25 sind, wie in diesen Figuren zu erkennen ist, hier als Vollkunststoffräder mit ausgeprägt balligem und kantenlos in die Seitenfläche übergehenden Laufflächen ausgeführt. Die Achslagerung erfolgt jeweils über ein Kugellager 23a bzw. 25a.

Das Prinzip der Halterung und Führung des Vorderrades 23 wird in der Zusammenschau der Figuren 9a, 9b und 11 deutlich. Es ist zu erkennen, daß der U-förmige Lenkkopf 29 in seinem vorderen, annähernd zylindrischen Bereich auf der oberen und unteren Stirnfläche von einer am Rahmenrohr 27 befestigten Gabel 27a umgriffen ist, wobei zwischen der oberen Stirnfläche des (nicht gesondert bezeichneten) Zylinderabschnitts des Lenkkopfes 29 und dem oberen Gabelabschnitt Gabel 27a das Torsionsfederelement 29a ruht. Dieses kann beispielsweise ein mit der unteren Oberfläche des oberen Gabelteils sowie der oberen Stirnfläche des zylindrischen Abschnitts des Lenkkopfes 29 verklebtes Elastomerelement sein, das als Torsionsfeder wirkt. Die Enden der Gabel 27a, der Zylinderabschnitt des Lenkkopfes 29 und das Torsionsfederelement 29a werden von einem Gewindebolzen 34 mit (nicht dargestellter) Mutter längs der Lenkachse A3' durchdrungen und von diesem zusammengehalten. Im Bereich der Hinterachse weist, wie in Fig. 10a zu erkennen ist, das Rahmenrohr 27 ein eingesetztes massives Endstück 36 auf, in das die Hinterachse 32 eingesetzt ist und an dem das Hinterrad 25 über das Kugellager 25a gehalten wird.

Auch bei dieser Ausführung sind die oben erwähnten Vorteile der ersten Ausführungsform im wesentlichen in gleicher Weise gegeben. Zusätzlich ermöglicht die einfachere Rahmenkonstruktion eine Gewichtsersparnis sowie eine kostengünstige Herstellung, und zudem ist die letztgenannte Ausführung besonders wendig und stellt spezifische Anforderungen an die Geschicklichkeit des Benutzers.

In Fig. 12 bis 14 ist als dritte Ausführungsform ein nach dem Dreirad-Prinzip aufgebautes Rollbrett 41 mit einem Vorderradpaar 43, einem Hinterradpaar 45 und einem beide verbindenden Zentralprofilrahmen 47 (am besten zu erkennen in der Untersicht gem. Fig. 13) dargestellt. (Die Skizze gem. Fig. 12 sowie die Untersicht und Seitensicht gem. Fig. 13 und 14 unterscheiden sich in einigen formgestalterischen Einzelheiten, werden jedoch hier ungeachtet dessen als eine Ausführungsform beschrieben.)

Grundsätzlich analog zur ersten und zweiten Ausführungsform, ist das Vorderradpaar 43 mit der geometrischen Vorderachse A1'' über einen Lenkkopf 49 mit einer geometrischen Lenkachse A4'' in Nachlaufführung am Rahmen 47 gehaltert. Der Lenkkopf 49 ist hier über eine Befestigungsplatte 49a mit dem Zentralprofilrahmen 47 verschraubt. Auf einer durch den Lenkkopf 49 gehaltenen Vorderachse 50 sind die Vorderräder 43a, 43b in geringem Abstand von weniger als einer Radbreite über (nicht dargestellte) Kugellager leicht drehbar gelagert.

Der Zentralprofilrahmen 47 hat, wie am besten in Fig. 14 zu erkennen ist, im hinteren und mittleren Bereich eine ebene und nach vorn geneigte Oberfläche und weist im vorderen Bereich, oberhalb des Vorderradpaares 43, mehrere Abwinklungen in Art einer Kröpfung auf, sodaß er die Oberseite des Vorderradpaares 43 relativ eng umgibt. Über die gesamte Länge des Rahmens 47 ist ein durchgehendes und in Anpassung an die Gestalt des Rahmens 47 mehrfach abgewinkeltes Trittbrett 51 vorgesehen, das eine gerade, zur Symmetrieachse rechtwinklige Hinterkante hat und sich nach vorn stromlinienförmig verjüngt. Eine Hinterachse 52, an der die Hinterräder 45a, 45b in relativ großem Abstand angebracht sind, ist über eine Hinterachsaufhängung 53 und eine zugehörige Befestigungsplatte 53a am Zentralprofilrahmen 47 befestigt.

Auch die dritte Ausführungsform weist im wesentlichen die weiter oben genannten Vorteile gegenüber herkömmlichen Skateboards auf, ist aber stärker als die weiter oben beschriebenen Ausführungen an deren Grundform und Fahreigenschaften orientiert. Das durchgehende Trittbrett ermöglicht einem geübten Skateboard-Benutzer den Umgang mit diesem Rollbrett ohne grundsätzliche Umstellung der Fahrtechnik.

In Fig. 15A bis 15C ist als vierte Ausführungsform der Erfindung eine konstruktiv im wesentlichen der dritten Ausführungsform entsprechende Kickboard-Variante des erfindungsgemäßen Rollbrettes dargestellt. Mit der dritten Ausführungsform nach Fig. 12 bis 14 im wesentlichen (abgesehen von Abwandlungen in den Abmessungen bzw. im Design) übereinstimmende Teile sind mit an die dritte Ausführungsform angelehnten Bezugsziffern bezeichnet. Diese Teile werden hier nicht weiter erläutert. Der wesentliche Unterschied besteht im Vorhandensein eines Lenkstabes 54, der ein Außenrohr 54a und ein in diesem höhenverstellbar und durch einen Arretierungsring 54b fixierbares Innenrohr 54c mit einem Lenkknauf 54d umfaßt.

In Fig. 15c ist zu erkennen, daß oberhalb der Ebene des eigentlichen Trittbrettes 51 in einem mit diesem verschraubten Rahmenelement 55, welches die Trittplatte 51 mit der Führung des Vorderradpaares 43 verbindet, ein Lenkstab-Haltestift gehaltert ist, und zwar etwas oberhalb der Ebene der Trittplatte im vorderen Bereich.

Mit dem Lenkstab 54 ist das Rollbrett als Kickboard fahrbar, wobei die weiter oben erwähnten Vorteile der Nachlaufführung der Vorderräder auch hier in günstiger Weise zum Tragen kommen.

Die Ausführung der Erfindung ist nicht auf die oben beschriebenen Beispiele beschränkt, sondern ebenso in einer Vielzahl von Abwandlungen möglich, die im Rahmen fachgemäßen Handelns liegen. Insbesondere liegen zweckmäßige Kombinationen von Merkmalen und Elementen der beschriebenen Ausführungsbeispiele im Rahmen der Erfindung.

### Bezugszeichenliste

1; 21; 41; 41 Rollbrett
3; 23, 43a, 43b; 43a , 43b Vorderrad (lenkbar)
3a innerer Radkranz
3b äußerer Radkranz
3c; 5a; 23A, 25a Kugellager
3d; 5b Lauffläche
5; 25; 45a, 45b; 45a , 45b Hinterrad
7 Doppelrohrrahmen
7a, 7b Rahmenrohre
9; 29; 49 Lenkkopf
9a; 29a Rückstellelement (Torsionsfeder)
11; 13; 31; 33; 51; 51 Trittplatte
11a; 31a Plateaubereich
15; 34 Bolzen
17 Bindung (Fußhalterung)
17a Bodenfläche
19; 32; 52 Hinterachse (Steckachse)
27 Rahmenrohr
30; 50 Vorderachse
36 Endstück
43; 43 Vorderradpaar
45; 45 Hinterradpaar
47 Zentralprofilrahmen
49a; 53a Befestigungsplatte
53 Hinterachsenaufhängung
54 Lenkstab
54a Außenrohr
54b Arretierungsring
54c Innenrohr
54d Lenkknauf
55 Rahmenelement
56 Lenkstab-Haltestift
A1; A1'; A1'' geometrische Vorderachse
A2; A2', A2'' geometrische Hinterachse
A3, A3' Mittenachse des Plateaubereichs
A4, A4', A4'' Lenkachse
M Benutzer
S; S' Spur

## Patentansprüche

1. Rollbrett (1; 21; 41) mit einer vorderen und hinteren in einem Fahrgestell angeordneten, zueinander sowie zu einer Trittplatte (11, 13; 31, 33; 51) parallelen Radachse (A1, A2; A1', A2'; A1'', A2''), auf denen jeweils mindestens ein Rad (3; 5; 23, 25; 43a, 43b; 45a, 45b) gelagert ist, wobei das Fahrgestell eine vordere Radaufhängung umfaßt, welche in Fahrtrichtung vor der vorderen Radachse angeordnet ist derart, daß ein Vorderrad (3; 23) oder Vorderradpaar (43) in Nachlaufführung lenkbar gelagert ist,
**dadurch gekennzeichnet**, daß
die vordere Radaufhängung eine gegenüber der Vertikalen nach vorn geneigte, senkrecht zur Vorderachse verlaufende und annähernd in deren Höhe gehalterte Lenkachse (A4; A4'; A4'') aufweist.

2. Rollbrett (1; 21; 41) mit einer vorderen und hinteren in einem Fahrgestell angeordneten, zueinander sowie zu einer Trittplatte (11, 13; 31, 33; 51) parallelen Radachse (A1, A2; A1', A2'; A1'', A2''), auf denen jeweils mindestens ein Rad (3; 5; 23; 25) gelagert ist, wobei das Fahrgestell eine vordere Radaufhängung umfaßt, welche in Fahrtrichtung vor der vorderen Radachse angeordnet ist derart, daß ein Vorderrad (3; 23) oder Vorderradpaar (43) in Nachlaufführung lenkbar gelagert ist,
**dadurch gekennzeichnet**, daß
die Trittplatte (11; 31; 51) im wesentlichen zwischen der vorderen und hinteren Radachse angeordnet ist und mindestens abschnittsweise zwischen einer durch die vordere und hintere Radachse aufgespannten Radachsen-Ebene und einer zu dieser im wesentlichen parallelen, die höchsten Punkte eines Vorderrades (3; 23) bzw. Vorderradpaares (43) und eines Hinterrades (5; 25) bzw. Hinterradpaares (45) in Betriebsstellung des Rollbrettes enthaltenden Radumfangs-Ebene liegt.

3. Rollbrett nach Anspruch 1 oder 2,
**dadurch gekennzeichnet**, daß
die vordere und/oder eine hintere Radaufhängung eine Radgabel (7a, 7b) aufweist, die die Lenkachse (A4) bzw. die hintere Radachse (A2) beidseitig umgreift und im Fahrgestell haltert.

4. Rollbrett nach Anspruch 3,
**dadurch gekennzeichnet**, daß
die vordere und hintere Radaufhängung jeweils eine Radgabel (7a, 7b) aufweist, wobei beide Radgabeln (7a, 7b) durch zwei zwischen der vorderen und hinteren Radachse starr, insbesondere durch die Trittplatte (11, 13; 31, 33; 51) oder einen Träger für eine solche, miteinander verbundene Rahmenrohre (7a, 7b) gebildet sind.

5. Rollbrett nach einem der vorangehenden Ansprüche,
**dadurch gekennzeichnet**, daß
die vordere und hintere Radachse (19; 30, 32) ein einzelnes Vorder- bzw. Hinterrad (3, 5; 23, 25) trägt, wobei Vorder- und Hinterrad in Neutralstellung in einer Spur (S; S') laufen.

6. Rollbrett nach einem der Ansprüche 1 bis 4,
**dadurch gekennzeichnet**, daß
die vordere und hintere Radachse ein Vorder- bzw. Hinterradpaar (43; 45) trägt, wobei der Radabstand auf der hinteren Radachse wesentlich, insbesondere um ein mehrfaches, größer als auf der Vorderachse ist.

7. Rollbrett nach einem der vorangehenden Ansprüche,
**dadurch gekennzeichnet**, daß
die vordere und/oder die hintere Radaufhängung (27, 30, 32) eine einseitige Lenk- bzw. Radachsenhalterung aufweist.

8. Rollbrett nach Anspruch 7,
**dadurch gekennzeichnet**, daß
die vordere Radaufhängung eine einseitige Lenkachsenhalterung und die hintere Radaufhängung eine einseitige Radachsenhalterung aufweist, wobei die Anlenkpunkte der Lenkachse bzw. hinteren Radachse auf verschiedenen Seiten des Vorder- bzw. Hinterrades (23; 25) oder Vorderrad- bzw. Hinterradpaares (43, 45) liegen.

9. Rollbrett nach Anspruch 7 oder 8,
**dadurch gekennzeichnet**, daß
die vordere und hintere Radaufhängung mittels eines einzelnen Rahmenrohres (27) realisiert ist, welches im wesentlichen schräg oder S-förmig zur Spur (S') des Rollbretts (21) verläuft.

10. Rollbrett nach einem der vorangehenden Ansprüche,
**dadurch gekennzeichnet**, daß
die Trittplatte (11) eine um eine im wesentlichen senkrecht auf deren Ebene stehende Achse (A4) drehbare Fußhalterung (17) aufweist, deren Zentrum insbesondere auf einer durch ein einzelnes Vorder- und Hinterrad bestimmten Spur (S) des Rollbretts (1) liegt.

11. Rollbrett nach einem der vorangehenden Ansprüche, **dadurch gekennzeichnet**, daß
ein zwischen der vorderen und hinteren Radachse (A1', A2', A1'', A2'') und/oder ein über der hinteren Radachse liegender Trittplattenabschnitt geringfügig nach vorn geneigt ist.

12. Rollbrett nach einem der vorangehenden Ansprüche, insbesondere einem der Ansprüche 1 bis 6 oder 11,
**gekennzeichnet durch**
die Ausbildung als Kickboard (41 ) mit einem in der Mittenebene des Rollbrettes nahe der vorderen Radaufhängung angeordneten Lenkstab (54).

13. Rollbrett nach einem der vorangehenden Ansprüche,
**gekennzeichnet durch**
die Ausbildung als Trittroller mit einem in der Mittenebene nahe der vorderen Radaufhängung angeordneten Lenker.

14. Rollbrett nach Anspruch 12 oder 13,
**dadurch gekennzeichnet**, daß
der Lenkstab (54) bzw. der aufstehende Teil des Lenkers im wesentlichen senkrecht auf der Trittplatte (51 ) steht, insbesondere bei nach vorn geneigter Trittplatte geringfügig nach vorn geneigt ist.

15. Rollbrett nach einem der Ansprüche 12 bis 14,
**dadurch gekennzeichnet**, daß
die Lagerung des Lenkstabes (54) oder Lenkers oberhalb des benachbarten Bereiches der Trittplatte (51 ) angeordnet ist.
